# EUROPÄISCHE PATENTSCHRIFT

(11) **EP 0 444 255 B1**
(45) Veröffentlichungstag und Bekanntmachung des Hinweises auf die Patenterteilung: **08.09.1993**
(21) Anmeldenummer: 90122909.6
(22) Anmeldetag: 30.11.1990
(51) Int. Cl.: B65H 75/44

(54) **Lagergestell für einen Seilhaspel zum Handhaben, Lagern und Transportieren von Seilen, insbesondere Drahtseilen**
Support for a reel for the handling, storage and transport of cables, particularly wire cables
Support de tambour pour manipuler, emmagasiner et transporter des câbles, notamment des câbles en fil métallique

(30) Priorität: 26.02.1990 DE 4005787
(43) Veröffentlichungstag der Anmeldung: 04.09.1991
(73) Patentinhaber: HABEGGER MASCHINENFABRIK AG THUN, CH-3600 Thun (CH)
(72) Erfinder: Rikli, Christian, CH-3626 Hünibach (CH)
(74) Vertreter: Honke, Manfred, Dr.-Ing.

(56) Entgegenhaltungen:
- EP-A- 0 017 017
- CH-A- 622 225
- FR-A- 1 145 886
- US-A- 3 395 308
- US-A- 4 003 528

## Beschreibung

Die Erfindung betrifft ein Lagergestell für Seilhaspel zum Handhaben, Lagern und Transportieren von Seilen, insbesondere Drahtseilen, mit einer Lagerachse für die Seilhaspel, die von einem Lagerzapfen und einer auf dem Lagerzapfen drehbar gelagerten Zwischennabe für die Seilhaspel gebildet ist, mit einer der Lagerachse zugeordneten Nabenbremse.

US-A-3 395 308 behandelt eine Abwickelvorrichtung für Schweißdraht die die Merkmale des Oberbegriffs des Anspruchs 1 aufweist. Der abgewickelte Schweißdraht wird nach dem Abwickeln mittels einer Zufuhreinrichtung der Schweißstelle zugeführt. Ein zu schnelles Abwickeln des Drahtes von dem Aufwickelhaspel wird durch eine einfache Reibungsbremse unterbunden. Diese ist so ausgebildet, daß die Drehung des Abwickelhaspels mittels einer Federscheibe, die gegen die Zwischennabe gedrückt wird, demzufolge als Nabenbremse ausgebildet ist, unterbunden wird. Damit weist die Zwischennabe weder ein Gesperre mit Freilauf noch einen Reibungsschluß zwischen diesem Gesperre und der Zwischennabe auf. Eben ist bei dieser Vorrichtung eine ortsfeste Seilbremse in Wickelrichtung für das auf- oder abzuwickelnde Seil nicht verwirklicht.

US-A-4 003 528 behandelt ebenfalls eine Abwickelvorrichtung für Schweißdraht, der einer Schweißstation zugeführt wird. Auch bei dieser Vorrichtung sind sämtliche Merkmale des Oberbegriffs des Anspruchs 1 offenbart. Allerdings handelt es sich auch hier Wiederum nicht um eine Seilhaspel zum Handhaben, Lagern und Transportieren von Seilen, sondern um eine Vorratshaspel zum Abwickeln von Draht. Diese Vorratshaspel wird auf einem fliegend gelagerten Lagerzapfen und einer Zwischennabe befestigt. Ein zu schnelles Drehen dieser Zwischennabe wird hier, wie bei der zuvor behandelten Vorrichtung, über eine Reibungsbremse verhindert. Dazu wird die Zwischennabe zwischen zwei Muttern mehr oder minder festgeklemmt, die Wiederum als Nabenbremse Wirken. Damit ist jedoch auch bei dieser Vorrichtung weder ein Gesperre mit Freilauf im Aufwickelsinn und mit Reibungsschluß zwischen Gesperre und Zwischennabe sowie daraus resultierender Bremswirkung im Abwickelsinn realisiert, noch findet sich eine ortsfeste Seilbremse in Wickelrichtung.

Zum Handhaben, Lagern und Transportieren von Drahtseilen wie sie für Seilflaschen, Seilzuggeräte, Motorseilzüge oder dergleichen Verwendung finden, werden regelmäßig einfache Seilhaspel eingesetzt. Zum Aufwickeln und Abwickeln der Drahtseile werden solche Seilhaspel auf einer behelfsmäßigen Achse - z. B. Rohr- oder Rundprofil - gelagert. Die Drahtseile haben infolge ihrer Steifigkeit und Eigenspannung die Tendenz, sich von ihrer Wickellage abzuheben und aufzudrehen, sofern das Seilende nicht verankert ist. Daraus entstehen lose Seilschlaufen, die geordnetes Abwickeln behindern. Daraus wiederum resultieren Seilverhedderungen und -beschädigungen, insbesondere Betriebsstörungen, außerdem Verletzungsgefahren. - Hier will die Erfindung Abhilfe schaffen.

Der Erfindung liegt die Aufgabe zugrunde, ein Lagergestell für einen Seilhaspel der eingangs beschriebenen Art zu schaffen, welches ein stets kontrolliertes und einwandfreies Aufwickeln, Abwickeln, Lagern und Transportieren von Seilen, insbesondere Drahtseilen, in einfacher und funktionsgerechter Weise ermöglicht.

Diese Aufgabe löst die Erfindung bei einem gattungsgemäßen Lagergestell dadurch, daß die Zwischennabe unter Zwischenschaltung eines Gesperres mit Freilauf im Aufwickelsinn und mit Reibungsschluß zwischen Gesperre und Zwischennabe sowie daraus resultierender Bremswirkung im Abwickelsinn auf dem Lagerzapfen gelagert ist, und daß in Wickelrichtung eine ortsfeste Seilbremse für das aufzuwickelnde, aufgewickelte oder abzuwickelnde Seil vorgesehen ist. - Im Rahmen der Erfindung ermöglicht die Zwischennabe die einwandfreie Lagerung von Seilhaspeln verschiedener Ausführungsform. Das Gesperre gewährleistet Freilauf im Zuge des Aufwickelns und sperrt im Zuge des Abwickelns ohne jedoch zu blockieren. Denn im Zuge des Abwickelns kommt der Reibungsschluß zwischen Gesperre und Zwischennabe zum Tragen, d. h. die Zwischennabe kann sich auch in Abwickelrichtung auf der Lagerachse drehen, jedoch unter Bremswirkung. Diese Bremswirkung resultiert aus der Reibung zwischen der Zwischennabe und dem Gesperre. Um auch Bremswirkung in Aufwickelrichtung zu erreichen und die Bremswirkung in beiden Wickelrichtungen verändern zu können, also leichten oder schweren Seilen anpassen zu können, ist nach bevorzugter Ausführungsform der Erfindung dem Gesperre eine Nabenbremse für beide Drehrichtungen zugeordnet. Dadurch wird bereits ein einwandfreies und funktionsgerechtes Auf- und Abwickeln des jeweiligen Seiles und insbesondere Drahtseiles erreicht. Stets ist dafür Sorge getragen, daß die Abwickelkraft den Bremswiderstand auf der Zwischennabe überwinden muß, d. h. die Haspeldrehzahl entspricht der Abzugsgeschwindigkeit des Seiles. Wird die Seilbewegung unterbrochen, wird die Haspeldrehung sofort abgebremst, so daß die restlichen Seilwicklungen auf dem Seilhaspel in ihrer Position verbleiben. Ein unkontrolliertes Abheben oder Aufspringen von Seilwicklungen wird dadurch verhindert. Diese Effekte werden durch die Seilbremse optimiert. Der belegte Seilhaspel wird auf die Lagerachse aufgesteckt und das Seilende in die Seilbremse eingelegt. Damit sind Drehbewegungen des Seilhaspels und ein selbständiges Abwickeln des Seiles infolge Eigenspannungen ausgeschlossen. Außerdem sind einwandfreie Lagerung und Transport des belegten Seilhaspels gewährleistet. Das Abwickeln des Seiles erfolgt gleitend durch die Seilbremse, durch deren Wirkung auch ein Zurückziehen des Seiles, insbesondere bei kurzen und leichten Seilen, zum Seilhaspel und damit auch ein Lockern der Seilwindungen im Stillstand verhindert wird. Stets wird das Seil durch die Seilbremse leicht vorgespannt und dadurch einerseits in satten Windungen aufgewickelt und andererseits in kontrollierter Weise und folglich ohne Auflockerungen abgewickelt. Im Ergebnis wird es einer einzigen Bedienungsperson ermöglicht, selbst lange Seile - länger als 100 m - drallfrei und kompakt aufzuwickeln bzw. abzuwickeln. Im Gegensatz dazu müssen die bekannten Leichtbauhaspeln von mindestens zwei Personen bedient werden. Dabei birgt der gesamte Auf- und Abwickelprozeß, insbesondere bei schweren Seilen und Handbremsung stets Verletzungsgefahren. Diese Nachteile werden bei Einsatz des erfindungsgemäßen Lagergestells vermieden. Das gilt auch für die sonst zu befürchtenden Seilbeschädigungen und auftretenden Gefahren. Das erfindungsgemäße Lagergestell zeichnet sich ferner durch erhöhte Einsatzbereitschaft aus, selbst unter Zeitdruck, in Dunkelheit und bei Bedienung durch laienhaftes Personal.

Weitere erfindungswesentliche Merkmale sind im folgenden aufgeführt. So kann der Lagerzapfen als fliegender Zapfen ausgebildet sein, um das Aufstecken des Seilhaspels zu erleichtern. Als Seilhaspel kommen verschiedene Ausführungsformen in Frage. Bei Verwendung nur einer einzigen Haspelsorte pro Lagergestell kann der Seilhaspel mit der Zwischennabe fest verschraubt sein. Vorzugsweise weist die Zwischennabe jedoch einen vorgegebenen Profilquerschnitt, z. B. einen Mehrkantquerschnitt auf, und ist auf die Zwischennabe ein Seilhaspel mit einer entsprechend hohlen Haspelnabe drehfest aufsteckbar. Es besteht allerdings auch die Möglichkeit, auf der Zwischennabe eine Haspelaufnahme zu befestigen, z. B. eine Scheibe, die zum Anschluß eines Ringhaspels ohne Haspelnabe geeignet ist. Für die Ausführungsform mit Haspelnabe lehrt die Erfindung, daß die Zwischennabe als Spannvorrichtung für Haspelnaben mit unterschiedlichen Innendurchmessern ausgebildet ist, damit eine einwandfreie Übertragung der Bremswirkung von der Zwischennabe auf den Seilhaspel erreicht wird. Nach einem Vorschlag der Erfindung, dem selbständige Bedeutung zukommt, ist in diesem Zusammenhang vorgesehen, daß die Zwischennabe zwei Spannkonen aufweist, von denen der eine Spannkonus auf dem Lagerzapfen in Richtung auf den anderen Spannkonus axial abgestützt ist und der andere Spannkonus mittels einer Spannmutter, z. B. Rändelmutter, auf einem in dem einen Spannkonus befestigten und mit dem Lagerzapfen in dessen Verlängerung fluchtenden Gewindebolzen gegen den einen Spannkonus verstellbar ist, daß beide Spannkonen jeweils von zumindest einem elastischen bzw. aufweitbaren Sprengring und eine die beiden Sprengringe auf vorgegebene Distanz haltende Distanzhülse umgeben sind, und daß die jeweilige Haspelnabe durch die Verstellung des anderen Spannkonus mittels der sich auf den axial bewegenden Konusflächen beider Spannkonen radial aufweitenden Sprengringe auf der Zwischennabe festspannbar ist. Durch bloße Betätigung der Spann- bzw. Rändelmutter wird also der jeweilige Seilhaspel auf der Zwischennabe festgespannt. Das Gesperre ist zweckmäßigerweise als Kugellagerfreilauf ausgebildet, dessen Innenring auf dem Lagerzapfen befestigt ist und dessen Außenring unter Bildung von Reibflächen für den Reibungsschluß in den axial abgestützten Spannkonus eingreift. Weiter lehrt die Erfindung, daß die Nabenbremse als eine den Lagerzapfen umgebende Druckfeder ausgebildet ist, und daß die Druckfeder einerseits gegen einen lösbaren Innenbund des axial abgestützten Spannkonus, andererseits unter Zwischenschaltung eines oder mehrerer Distanzringe zur Veränderung der Bremswirkung gegen den Kugellagerfreilauf bzw. dessen Außenring abgestützt ist. Die einsetzbaren Distanzringe dienen also zur Verstellung der Federkraft, damit die Bremswirkung in Anpassung an das jeweilige Seil beeinflußt werden kann.

Nach einem weiteren Vorschlag der Erfindung mit selbständiger Bedeutung ist vorgesehen, daß die Seilbremse einen zwischen zwei Lagerwangen mit vorgegebener Exzentrizität gegen das aufzuwickelnde, aufgewickelte oder abzuwickelnde Seil schwenkbar gelagerten Bremskloben und eine den Bremskloben übergreifende Bremsklaue aufweist, daß der Bremskloben auf der seiner Lagerachse abgewandten Seite nach Maßgabe der Exzentrizität eine Federabstützung aufweist, daß die Bremsklaue mit einer Lagerwange einen Seileinführungsschlitz bildet, der bei gegen die Federabstützung niedergedrücktem Bremskloben geöffnet ist, wobei die Bremsfläche des Bremskloben so ausgebildet ist, daß sich der Bremsflächenabstand zwischen Bremskloben und Bremsklaue bei in Aufwickelrichtung durchlaufendem Seil verkleinert und bei in Abwickelrichtung durchlaufendem Seil vergrößert und stets geringer als der Seildurchmesser ist. Auf diese Weise wird eine verringerte Bremswirkung im Zuge des Aufwickelns und eine erhöhte Bremswirkung im Zuge des Abwickelns erreicht. Darüber hinaus bleibt Bremswirkung zur einwandfreien Lagerung und für den Transport des auf den Seilhaspel aufgewickelten Seiles stets erhalten, um das betreffende Seil zu sichern. Der Bremskloben besteht zweckmäßigerweise aus Kunststoff und weist eine dachfirstartige Bremsfläche mit einerseits einem balligen Schenkel und andererseits einem sich keilartig verjüngendem Schenkel auf. Der ballige Schenkel verengt den Bremsflächenabstand im Zuge des Aufwickelns des betreffenden Seiles aufgrund der schwenkbaren Lagerung des Bremsklobens in zunehmendem Maße, so daß eine progressive Bremskraft erreicht wird. Umgekehrt sorgt der keilförmige Schenkel im Zuge des Abwickelns des Seiles für einen sich in zunehmendem Maße öffnenden Bremsflächenabstand, wobei der Bremsflächenabstand jedoch kleiner als der Seildurchmesser bleibt. Die Bremsklaue kann als U-förmige Abwicklung der einen Lagerwange ausgebildet sein und ist zur Bildung ihrer Bremsfläche ebenfalls mit Kunststoff ausgelegt.

Das Lagergestell ist gekennzeichnet durch ein Traggestell mit horizontalem Fußrahmen und vertikalem Tragprofil, wobei das Tragprofil eine endseitige Abwinkelung mit Handgriff und zwischen Handgriff und Fußrahmen den rechtwinkelig angeordneten Lagerzapfen mit Zwischennabe aufweist und auf dem Fußrahmen in Wickelrichtung die Seilbremse angeordnet ist. Insoweit handelt es sich um eine besonders zweckmäßige Bauform, die dann entfallen kann, wenn der Lagerzapfen mit der Zwischennabe und die Seilbremse in bestehende Geräterahmen integriert werden. Das Traggestell kann aus einem Rohrprofil bzw. Hohlprofil gebildet sein. Dadurch wird ein für Transportzwecke besonders leichtes Traggestell verwirklicht. - Endlich sieht die Erfindung vor, daß auf die jeweiligen Seilhaspel bzw. deren Speichen und Naben eine ausklappbare Handkurbel mit entsprechenden Krallen und Klemmeinrichtungen aufsetzbar ist. Die Handkurbel ermöglicht eine einfache Betätigung des betreffenden Seilhaspels. Wird der Kurbelgriff losgelassen, schwenkt dieser automatisch ein, um Verletzungsgefahren zu reduzieren.

Im folgenden wird die Erfindung anhand einer lediglich ein Ausführungsbeispiel darstellenden Zeichnung näher erläutert. Es zeigen:
- Fig. 1: ein erfindungsgemäßes Lagergestell in der Ausführungsform eines Traggestells in perspektivischer Darstellung ohne Seilhaspel,
- Fig. 2: den Gegenstand nach Fig. 1 mit auf die Lagerachse aufgestecktem und belegtem Seilhaspel,
- Fig. 3: einen teilweisen Axialschnitt durch die Lagerachse,
- Fig. 4: die Seilbremse in perspektivischer Darstellung, geöffnet,
- Fig. 5: den Gegenstand nach Fig. 4, geschlossen,
- Fig. 6: einen schematischen Vertikalschnitt durch den Gegenstand nach Fig. 5,
- Fig. 7: eine Handkurbel für den Gegenstand nach Fig. 1.

In den Figuren ist ein Lagergestell für Seilhaspel 1 zum Handhaben, Lagern und Transportieren von Seilen 2, insbesondere Drahtseilen, mit einer Lagerachse 3 für den Seilhaspel 1 dargestellt. Die Lagerachse ist von einem Lagerzapfen 4 und einer auf dem Lagerzapfen 4 drehbar gelagerten Zwischennabe 5 für den Seilhaspel 1 gebildet. Die Zwischennabe 5 ist unter Zwischenschaltung eines Gesperres 6 mit Freilauf im Aufwickelsinn und mit Reibungsschluß zwischen Gesperre 6 und Zwischennabe 5 sowie daraus resultierender Bremswirkung im Abwickelsinn auf dem Lagerzapfen 4 gelagert. In Wickelrichtung ist eine ortsfeste Seilbremse 7 für das aufzuwickelnde, aufgewickelte oder abzuwickelnde Seil 2 vorgesehen. Dem Gesperre 6 ist eine Nabenbremse 8 zugeordnet. Der Lagerzapfen 4 ist als fliegender Zapfen ausgebildet. Die Zwischennabe 5 ist als Spannvorrichtung für hohle Haspelnaben 9 mit unterschiedlichen Innendurchmessern ausgebildet.

Im einzelnen weist die Zwischennabe 5 zwei Spannkonen 10a, 10b auf, von denen der eine Spannkonus 10a auf dem Lagerzapfen 4 in Richtung auf den anderen Spannkonus 10b axial abgestützt ist und der andere Spannkonus 10b mittels einer Spannmutter 11, z. B. Rändelmutter, auf einem in dem einen Spannkonus 10a befestigten und mit dem Lagerzapfen 4 fluchtenden Gewindebolzen 12 gegen den einen Spannkonus 10a verstellbar ist. Beide Spannkonen 10a, 10b sind jeweils von zumindest einem elastischen bzw. aufweitbaren Sprengring 13 und eine die beiden Sprengringe 13 auf vorgegebene Distanz haltende Distanzhülse 14 umgeben. Die jeweilige Haspelnabe 9 ist durch die Verstellung des anderen Spannkonus 10b mittels der sich auf den axial bewegenden Konusflächen beider Spannkonen radial aufweitenden Sprengringe 13 auf der Zwischennabe 5 festspannbar. - Das Gesperre 6 ist als Kugellagerfreilauf ausgebildet, dessen Innenring 15 auf dem Lagerzapfen 4 befestigt ist und dessen Außenring 16 unter Bildung von Reibflächen 17 für den Reibungsschluß in den axial abgestützten Spannkonus 10a eingreift. Die Nabenbremse 8 weist eine den Lagerzapfen 4 umgebende Druckfeder 18 auf und wirkt nach dem Ausführungsbeispiel lediglich in Abwickelrichtung, nimmt also Einfluß auf die aus dem Reibungsschluß zwischen Gesperre und Zwischennabe resultierende Bremswirkung. In diesem Zusammenhang ist vorgesehen, daß die Druckfeder 18 einerseits gegen einen lösbaren Innenbund 19 des axial abgestützten Spannkonus 10a, andererseits unter Zwischenschaltung eines oder mehrerer Distanzringe 20 zur Veränderung der Bremswirkung gegen den Kugellagerfreilauf bzw. dessen Außenring 16 abgestützt ist.

Die Seilbremse 7 weist einen zwischen zwei Lagerwangen 21 mit vorgegebener Exzentrizität E gegen das aufzuwickelnde, aufgewickelte oder abzuwickelnde Seil 2 schwenkbar gelagerten Bremskloben 22 und eine den Bremskloben 22 übergreifende Bremsklaue 23 auf. Der Bremskloben 22 besitzt auf der seiner Lagerachse 24 abgewandten Seite nach Maßgabe der Exzentrizität E eine Federabstützung 25 aus beispielsweise zwei Schraubenfedern auf. Die Bremsklaue 23 bildet mit einer Lagerwange 21 einen Seileinführungsschlitz 26, der bei gegen die Federabstützung 25 niedergedrücktem Bremskloben 22 geöffnet ist und sonst durch den Bremskloben 22 geschlossen ist, wobei die Bremsfläche des Bremsklobens 22 so ausgebildet ist, daß sich der Bremsflächenabstand zwischen Bremskloben 22 und Bremsklaue 23 bei in Aufwickelrichtung durchlaufendem Seil 2 verkleinert und bei in Abwickelrichtung durchlaufendem Seil 2 vergrößert und stets geringer als der Seildurchmesser ist, um stets Bremswirkung aufrechtzuerhalten. Der Bremskloben 22 besteht aus Kunststoff und weist eine dachfirstartige Bremsfläche mit einerseits einem balligen Schenkel 27 und andererseits einem sich keilartig verjüngendem Schenkel 28 auf. Die Bremsklaue 23 ist als U-förmige Abwinkelung der einen Lagerwange 21 ausgebildet.

Das Lagergestell ist gekennzeichnet durch ein Traggestell 29 mit horizontalem Fußrahmen 30 und vertikalem Tragprofil 31, wobei das Tragprofil 31 endseitig eine Abwinkelung mit Handgriff 32 und zwischen Handgriff 32 und Fußrahmen 30 den rechtwinkelig angeordneten Lagerzapfen 4 mit Zwischennabe 5 aufweist. Auf dem Fußrahmen 30 ist in Wickelrichtung die Seilbremse 7 angeordnet. Das Traggestell 29 ist aus einem Rohrprofil bzw. Hohlprofil gebildet. - Auf die Seilhaspel 1 bzw. deren Speichen 33 und Naben 9 ist eine ausklappbare Handkurbel 34 mit entsprechenden Krallen 35 und Klemmeinrichtungen 36 aufsetzbar.

## Patentansprüche

1. Lagergestell für Seilhaspel (1) zum Handhaben, Lagern und Transportieren von Seilen (2), insbesondere Drahtseilen, mit einer Lagerachse (3) für die Seilhaspel (1), die von einem Lagerzapfen (4) und einer auf dem Lagerzapfen (4) drehbar gelagerten Zwischennabe (5) für die Seilhaspel (1) gebildet ist, mit einer der Lagerachse zugeordneten Nabenbremse (8), dadurch gekennzeichnet, daß die Zwischennabe (5) unter Zwischenschaltung eines Gesperres (6) mit Freilauf im Aufwickelsinn und mit Reibungsschluß zwischen Gesperre (6) und Zwischennabe (5) sowie daraus resultierender Bremswirkung im Abwickelsinn auf dem Lagerzapfen (4) gelagert ist, und daß in Wickelrichtung eine ortsfeste Seilbremse (7) für das auf- oder abzuwickelnde Seil (2) vorgesehen ist.

2. Lagergestell nach Anspruch 1, dadurch gekennzeichnet, daß dem Gesperre (6) die Nabenbremse (8) für eine oder beide Drehrichtungen zugeordnet ist.

3. Lagergestell nach Anspruch 1 oder 2, dadurch gekennzeichnet, daß der Lagerzapfen (4) als fliegender Zapfen ausgebildet ist.

4. Lagergestell nach einem der Ansprüche 1 bis 3, dadurch gekennzeichnet, daß die Zwischennabe (5) einen vorgegebenen Profilquerschnitt, z. B einen Mehrkantquerschnitt, aufweist und auf die Zwischennabe (5) ein Seilhaspel (1) mit einer entsprechenden hohlen Haspelnabe (9) drehfest aufsteckbar ist.

5. Lagergestell nach einem der Ansprüche 1 bis 3, dadurch gekennzeichnet, daß auf der Zwischennabe (5) ein Ringhaspel unmittelbar oder eine Haspelaufnahme befestigt ist, z. B. eine Scheibe zum Anschluß eines Ringhaspels ohne Haspelnabe.

6. Lagergestell nach einem der Ansprüche 1 bis 4, dadurch gekennzeichnet, daß die Zwischennabe (5) als Spannvorrichtung für Haspelnaben (9) mit unterschiedlichen Innendurchmessern ausgebildet ist.

7. Lagergestell nach einem der Ansprüche 1 bis 6, dadurch gekennzeichnet, daß die Zwischennabe (5) zwei Spannkonen (10a, 10b) aufweist, von denen der eine Spannkonus (10a) auf dem Lagerzapfen (4) in Richtung auf den anderen Spannkonus (10b) axial abgestützt ist und der andere Spannkonus (10b) mittels einer Spannmutter (11), z. B. Rändelmutter, auf einem in dem einen Spannkonus (10a) befestigten und mit dem Lagerzapfen (4) fluchtenden Gewindebolzen (12) gegen den einen Spannkonus (10a) verstellbar ist, daß beide Spannkonen (10a, 10b) jeweils von zumindest einem elastischen bzw. aufweitbaren Sprengring (13) und eine die beiden Sprengringe (13) auf vorgegebene Distanz haltende Distanzhülse (14) umgeben sind, und daß die jeweilige Haspelnabe (9) durch die Verstellung des anderen Spannkonus (10b) mittels der sich auf den axial bewegenden Konusflächen beider Spannkonen (10a, 10b) radial aufweitenden Sprengringe (13) auf der Zwischennabe (5) festspannbar ist.

8. Lagergestell nach einem der Ansprüche 1 bis 7, dadurch gekennzeichnet, daß das Gesperre (6) als Kugellagerfreilauf ausgebildet ist, dessen Innenring (15) auf dem Lagerzapfen (4) befestigt ist und dessen Außenring (16) unter Bildung von Reibflächen (17) für den Reibungsschluß in den axial abgestützten Spannkonus (10a) eingreift.

9. Lagergestell nach einem der Ansprüche 1 bis 8, dadurch gekennzeichnet, daß die Nabenbremse (8) eine den Lagerzapfen (4) umgebende Druckfeder (18) aufweist, und daß die Druckfeder (18) einerseits gegen einen lösbaren Innenbund (19) des axial abgestützten Spannkonus (10a), andererseits unter Zwischenschaltung eines oder mehrerer Distanzringe (20) zur Veränderung der Bremswirkung gegen den Kugellagerfreilauf bzw. dessen Außenring (16) abgestützt ist.

10. Lagergestell nach einem der Ansprüche 1 bis 9, dadurch gekennzeichnet, daß die Seilbremse (7) einen zwischen zwei Lagerwangen (21) mit vorgegebener Exzentrizität (E) gegen das auf- oder abzuwickelnde Seil (2) schwenkbar gelagerten Bremskloben (22) und eine den Bremskloben (22) übergreifende Bremsklaue (23) aufweist, daß der Bremskloben (22) auf der seiner Lagerachse (24) abgewandten Seite nach Maßgabe der Exzentrizität (E) eine Federabstützung (25) aufweist, daß die Bremsklaue (23) mit seiner Lagerwange (21) einen Seileinführungsschlitz (26) bildet, der bei gegen die Federabstützung (25) niedergedrücktem Bremskloben (22) geöffnet ist, wobei die Bremsfläche des Bremskloben (22) so ausgebildet ist, daß sich der Bremsflächenabstand zwischen Bremskloben (22) und Bremsklaue (23) bei in Aufwickelrichtung durchlaufendem Seil (2) verkleinert und bei in Abwickelrichtung durchlaufendem Seil (2) vergrößert und stets geringer als der Seildurchmesser ist.

11. Lagergestell nach einem der Ansprüche 1 bis 10, dadurch gekennzeichnet, daß der Bremskloben (22) aus Kunststoff besteht und eine dachfirstartige Bremsfläche mit einerseits einem balligen Schenkel (27) und andererseits einem sich keilartig verjüngendem Schenkel (28) aufweist.

12. Lagergestell nach einem der Ansprüche 1 bis 11, dadurch gekennzeichnet, daß die Bremsklaue (23) als U-förmige Abwinkelung der einen Lagerwange (21) ausgebildet ist.

13. Lagergestell nach einem der Ansprüche 1 bis 12, gekennzeichnet durch ein Traggestell (29) mit horizontalem Fußrahmen (30) und vertikalem Tragprofil (31), wobei das Tragprofil (31) eine endseitige Abwinkelung mit Handgriff (32) und zwischen Handgriff (32) und Fußrahmen (30) den rechtwinkelig angeordneten Lagerzapfen (4) mit Zwischennabe (5) aufweist und auf dem Fußrahmen (30) in Wickelrichtung die Seilbremse (7) angeordnet ist.

14. Lagergestell nach einem der Ansprüche 1 bis 13, dadurch gekennzeichnet, daß das Traggestell (29) aus einem Rohrprofil bzw. Hohlprofil gebildet ist.

15. Lagergestell nach einem der Ansprüche 1 bis 14, dadurch gekennzeichnet, daß auf die Seilhaspel (1) bzw. deren Speichen (33) und Naben (9) eine ausklappbare Handkurbel (34) mit entsprechenden Krallen (35) und Klemmeinrichtungen (36) aufsetzbar ist.

## Claims

1. A storage stand for cable or rope reels (1) for the manipulation, storage and transport of cables or ropes (2), particularly wire cables, with a bearing axis (3) for the cable or rope reel (1) which is formed from a bearing journal (4) and an intermediate hub (5) for the cable or rope (1) rotatably mounted on the bearing journal (4), and with a hub brake (8) associated with the bearing axis, characterised in that the intermediate hub (5) is mounted on the bearing journal (4) with a locking mechanism (6) interposed therebetween with a freewheel arrangement in the reeling-in direction and with frictional contact between the locking mechanism (6) and the intermediate hub (5) and a braking effect resulting therefrom in the reeling-out direction, and that a stationary cable or rope brake (7) for the cable or rope (2) to be reeled in or out is provided in the direction of reeling.

2. A storage stand according to claim 1, characterised in that the hub brake (8) is associated with the locking mechanism (6) for one or both directions of rotation.

3. A storage stand according to claim 1 or 2, characterised in that the bearing journal (4) is constructed as a floating journal.

4. A storage stand according to any one of claims 1 to 3, characterised in that the intermediate hub (5) has a predetermined cross-sectional profile, e.g. a polygonal cross-section, and a cable or rope reel (1) with a corresponding hollow reel hub (9) can be placed rotationally fixed on the intermediate hub (5).

5. A storage stand according to any one of claims 1 to 3, characterised in that an annular reel is fastened directly on to the intermediate hub (5), or that a reel receiver, e.g. a disc for attaching an annular reel without a reel hub, is fastened thereon.

6. A storage stand according to any one of claims 1 to 4, characterised in that the intermediate hub (5) is constructed as a clamping device for reel hubs (9) with different internal diameters.

7. A storage stand according to any one of claims 1 to 6, characterised in that the intermediate hub (5) has two clamping cones (10a, 10b), one clamping cone (10a) of which is axially supported on the bearing journal (4) in a direction facing the other clamping cone (10b), and the other clamping cone (10b) can be adjusted in relation to the first clamping cone (10a) by means of an adjusting nut (11), e.g. a knurled nut, on a threaded stud (12) fastened within the first clamping cone (10a) and aligned with the bearing journal (4), that the two clamping cones (10a, 10b) are each surrounded by at least one resilient or expandable retaining ring (13) and by a spacer bush (14) which maintains the two retaining rings (13) at a predetermined separation, and that each reel hub (9) can be securely clamped on the intermediate hub (5) by adjusting the second clamping cone (10b) by means of the retaining rings (13) which expand radially on the axially moving conical surfaces of the two clamping cones (10a, 10b).

8. A storage stand according to any one of claims 1 to 7, characterised in that the locking mechanism (6) is constructed as a ball bearing freewheel arrangement, the inner ring (15) of which is secured to the bearing journal (4) and the outer ring (16) of which engages in the axially supported clamping cone (10a) with the formation of friction faces (17) for frictional contact.

9. A storage stand according to any one of claims 1 to 8, characterised in that the hub brake (8) comprises a compression spring (18) surrounding the bearing journal (4), and that the compression spring (18) in turn is supported, firstly against a removable internal collar (19) of the axially supported clamping ring (10a), and secondly against the ball bearing freewheel arrangement or its outer ring (16), one or more spacer rings (20) being interposed therebetween for varying the braking effect.

10. A storage stand according to any one of claims 1 to 9, characterised in that the cable or rope brake (7) comprises a brake block (22), which is pivotally mounted with a predetermined eccentricity (E) between two bearing cheeks (21), and a brake catch (23) overlapping the brake block (22), that the brake block (22) has a resilient support (25) on its face remote from its bearing axis (24) in accordance with the eccentricity (E), that the bearing cheek (21) of the brake catch (23) forms a cable or rope guide slot (26) which is opened when the brake block (22) is pressed down against the resilient support (25), wherein the braking surface of the brake block (22) is constructed so that the braking surface clearance between the brake block (22) and the brake catch (23) is reduced when the cable or rope (2) is passing through in the direction of reeling in, and is increased when the cable or rope (2) is passing through in the direction of reeling out, and is always less than the cable or rope diameter.

11. A storage stand according to any one of claims 1 to 10, characterised in that the brake block (22) consists of plastic and has a braking surface in the form of a roof ridge with a crowned limb (27) on one side and a limb (28) tapering in the manner of a wedge on the other side.

12. A storage stand according to any one of claims 1 to 11, characterised in that the brake catch (23) is constructed as a U-shaped section bent from one bearing cheek (21).

13. A storage stand according to any one of claims 1 to 12, characterised by a supporting stand (29) with a horizontal base frame (30) and a vertical carrying section (31), wherein the carrying section (31) has a bent section with a handle (32) at its end and has the bearing journal (4) with the intermediate hub (5) disposed at right angles between the handle (32) and the base frame (30), and the cable or rope brake (7) is disposed on the base frame (30) in the direction of reeling.

14. A storage stand according to any one of claims 1 to 13, characterised in that the supporting stand (29) is formed from a tubular section or a hollow section.

15. A storage stand according to any one of claims 1 to 14, characterised in that a foldable crank handle (34) with corresponding claws (35) and clamping devices (36) can be placed on the cable or rope reels (1) or on their spokes (33) and hubs (9).

## Revendications

1. Bâti de support pour un dérouloir de câble (1) pour la manutention, le stockage et le transport de câbles (2), en particulier de câbles métalliques, avec un axe de support (3) pour le dérouloir de câble (1), cet axe étant constitué d'un tourillon porteur (4) et d'un moyeu intermédiaire (5) monté rotatif sur le tourillon porteur (4), avec un frein de moyeu (8) associé à l'axe de support,
**caractérisé** en ce que le moyeu intermédiaire (5) est monté sur le tourillon porteur (4) avec interposition d'un encliquetage (6) à roue libre dans le sens d'enroulement et avec une liaison à frottement entre l'encliquetage (6) et le moyeu intermédiaire (5), ainsi qu'avec l'action de freinage qui en résulte dans le sens de déroulement, et en ce que, dans le sens d'enroulement, un frein de câble (7) à poste fixe est prévu pour le câble (2) à enrouler ou à dérouler.

2. Bâti de support selon la revendication 1, caractérisé en ce que le frein de moyeu (8) est associé à l'encliquetage (6) dans un sens de rotation ou dans les deux sens de rotation.

3. Bâti de support selon la revendication 1 ou 2, caractérisé en ce que le tourillon porteur (4) est en porte-à-faux.

4. Bâti de support selon une des revendications 1 à 3 caractérisé en ce que le moyeu intermédiaire (5) présente une section de profil prédéterminée, par exemple une section polygonale, et en ce qu'un dérouloir (1) avec un moyeu creux (9) correspondant peut être enfilé sur le moyeu intermédiaire (5) en étant solidaire en rotation avec celui-ci.

5. Bâti de support selon une des revendications 1 à 3, caractérisé en ce qu'un dévidoir annulaire ou une monture de dévidoir est fixé sur le moyeu intermédiaire (5), par exemple sous la forme d'un disque pour le raccordement d'un dévidoir annulaire sans moyeu de dévidoir.

6. Bâti de support selon une des revendications 1 à 4, caractérisé en ce que le moyeu intermédiaire (5) est sous la forme d'un dispositif de montage pour des moyeux (9) de dévidoirs avec des diamètres intérieurs différents.

7. Bâti de support selon une des revendications 1 à 6, caractérisé en ce que le moyeu intermédiaire (5) présente deux cônes de serrage (10a, 10b) dont l'un (10a) prend appui axial sur le tourillon porteur (4), en sens opposé à l'autre cône de serrage (10b) tandis que l'autre cône de serrage (10b) est réglable contre ledit premier cône de serrage (10a) au moyen d'un écrou de serrage (11), par exemple un écrou moleté, se vissant sur un goujon fileté (12) fixé dans ledit premier cône de serrage (10a) et aligné dans le prolongement du tourillon porteur (4), en ce que les deux cônes de serrage (10a, 10b) sont entourés chacun d'au moins une bague d'arrêt (13) élastique ou expansible et d'une douille-entretoise (14) maintenant les deux bagues d'arrêt (13) à une distance prédéterminée, et en ce que le moyeu (9) du dévidoir correspondant peut être fixé par serrage sur le moyeu intermédiaire (5) par déplacement de l'autre cône de serrage (10b) au moyen des bagues d'arrêt (13) mobiles axialement sur les surfaces coniques des deux cônes de serrage (10a, 10b), ces bagues s'élargissant radialement.

8. Bâti de support selon une des revendications 1 à 7, caractérisé en ce que l'encliquetage (6) est sous la forme d'une roue libre à billes dont la bague intérieure (15) est fixée sur le tourillon porteur (4) et dont la bague extérieure (16) s'engage dans le cône de serrage (10a) appuyé axialement, avec formation de surfaces de frottement (17) pour la liaison à frottement.

9. Bâti de support selon une des revendications 1 à 8, caractérisé en ce que le frein de moyeu (8) présente un ressort de pression (18) entourant le tourillon porteur (4), et en ce que le ressort de pression (18) est appuyé d'une part contre un collet interne amovible (19) du cône de serrage (10a) appuyé axialement et, d'autre part, avec interposition d'une ou plusieurs bagues-entretoises (20) pour varier l'effet de freinage contre la roue libre à billes ou contre la bague extérieure (16) de celle-ci.

10. Bâti de support selon une des revendications 1 à 9, caractérisé en ce que le frein de câble (7) présente une mâchoire de frein (22) montée pivotante entre deux joues de support (21) avec une excentricité (E) prédéterminée, contre le câble (2) à enrouler ou à dérouler, et un mors de freinage (23) disposé en regard de ladite mâchoire (22), en ce que la mâchoire (22) présente sur son côté opposé à son pivot (24) un appui à ressorts (25), en ce que le mors de frein (23) forme avec sa joue de support (21) une fente (26) pour l'introduction du câble qui est ouverte quand la mâchoire (22) est poussée vers le bas en repoussant les ressorts d'appui (25), tandis que la surface de freinage de la mâchoire (22) est conformée de telle sorte que l'espacement entre les surfaces de freinage de la mâchoire (22) et du mors (23) diminue quand le câble (2) circule dans le sens d'enroulement et augmente quand le câble (2) circule dans le sens de déroulement, en étant toujours moindre que le diamètre du câble.

11. Bâti de support selon une des revendications 1 à 10, caractérisé en ce que la mâchoire de frein (22) est en matière plastique et présente une surface de freinage en forme de faîtage, avec d'un côté une branche arrondie (27) et de l'autre côté une branche s'amincissant en forme de coin (28).

12. Bâti de support selon une des revendications 1 à 11, caractérisé en ce que le mors de frein (23) est constitué par un repli en U de la joue de support.

13. Bâti de support selon une des revendications 1 à 12, caractérisé par un bâti porteur (29) avec un cadre horizontal (30) formant un pied, et un profil porteur vertical (31), ledit profil porteur (31) présentant sur son extrémité une branche coudée avec une poignée (32) et, entre la poignée (32) et le cadre de pied (30), le tourillon porteur (4) disposé à angle droit, avec le moyeu intermédiaire (5), le frein de câble (7) étant disposé sur le cadre de pied (30) dans le sens d'enroulement.

14. Bâti de support selon une des revendications 1 à 13, caractérisé en ce que le bâti porteur (29) est constitué d'un profilé tubulaire ou creux.

15. Bâti de support selon une des revendications 1 à 14, caractérisé en ce qu'une manivelle rabattable (34) peut être posée sur le dévidoir (1) ou sur ses rayons (33) et son moyeu, (9) avec des griffes (35) et des dispositifs de serrage (36) appropriés.
